# EUROPÄISCHE PATENTANMELDUNG

(11) **EP 4 368 803 A1**
(43) Veröffentlichungstag der Anmeldung: **15.05.2024**
(21) Anmeldenummer: 23205889.1
(22) Anmeldetag: 25.10.2023
(51) Int. Cl.: E05F 1/00, E05F 3/10, E05F 3/22, F24F 7/06

(54) **TÜRSCHLIESSER UND VERFAHREN ZUR STEUERUNG EINER RAUCHSCHUTZDRUCKANLAGE MIT DIESEM TÜRSCHLIESSER**

(30) Priorität: 10.11.2022 CH 13452022; 08.03.2023 CH 2512023
(71) Anmelder: defors GmbH, 6204 Sempach (CH); J. Schmid Apparatebau AG, 4665 Oftringen (CH)
(72) Erfinder: Niederhauser, Emanuel, 6026 Rain (CH); Schmid, Roland, 4142 Münchenstein (CH); Amann, Thierry, 6260 Reiden (CH)
(74) Vertreter: Kieffer, Valentin

(57) **Zusammenfassung**

Die Erfindung betrifft einen Türschliesser ein Gehäuse (1), einen mit dem Gehäuse (1) verbundenen Arm (2) und eine Betätigungseinheit (3) zur Ausübung einer Dreh-, Zug- oder Druckkraft auf den Arm (2), gekennzeichnet durch einen Linear-Sensor (6) oder einen Drehwinkel-Sensor (7) zur Messung der linearen Position oder Drehposition des Arms (2) relativ zum Gehäuse (1). Die Erfindung betrifft ebenfalls ein Verfahren zur Steuerung einer Rauchschutzdruckanlage zur Rauchfreihaltung eines zu schützenden Bereiches eines Gebäudes, wobei der zu schützende Bereich mindestens eine Tür aufweist, welche mit dem erfindungsgemässen Türschliesser versehen ist.

## Beschreibung

Die vorliegende Erfindung betrifft einen Türschliesser gemäss Patentanspruch 1 und ein Verfahren zur Steuerung einer Rauchschutzdruckanlage mit diesem Türschliesser gemäss Patentanspruch 9.

Um den Brandschutz eines mehrgeschossigen Gebäudes sicherzustellen und den Eintritt von Rauch in einen zu schützenden Bereich des Gebäudes zu vermeiden, ist der Einsatz einer Rauchschutzdruckanlage im Stand der Technik üblich. Um die Funktion der Rauchschutzdruckanlage zu gewährleisten, braucht es eine Schleusensteuerung, welche teilweise mit elektrisch angesteuerten Türschliessern bzw. Freilauf-Türschliessern umgesetzt wird. Die Türschliesser übernehmen unterschiedliche Funktionen wie beispielsweise im Brandfall Schleusen gegen den Überdruck der Rauchschutzdruckanlage zu schliessen oder auch Türen, die durch die Rauchschutzdruckanlage geschlossen werden, zu bremsen. Sobald alle Türen des zu schützenden Bereichs des Gebäudes geschlossen sind, hält die Rauchschutzdruckanlage darin einen definierten Überdruck aufrecht, durch welchen der Eintritt von Rauch vermieden wird.

Die Öffnung einer Tür des zu schützenden Bereichs, beispielsweise durch flüchtende Personen oder durch die Feuerwehr, verursacht einen Druckabfall im zu schützenden Bereich. Um diesem Druckabfall entgegenzuwirken, wird die Leistung der Rauchschutzdruckanlage temporär erhöht. Sobald die geöffnete Tür wieder beginnt, sich zu schliessen, wird der dadurch entweichende Luftstrom innerhalb von ein Paar Sekunden immer kleiner und schliesslich plötzlich null. Die Leistung der Rauchschutzdruckanlage wird entsprechend wieder reduziert, aber nur mit einer gewissen Verzögerung. In der Zwischenzeit kann der erzeugte Überdruck nicht mehr abgebaut werden und es kann sich im zu schützenden Bereich eine derart hohe Druckspitze aufbauen, dass die Bremskraft der Türschliesser nicht mehr genügt und die Türe zuschlägt oder beim Luftstrom in umgekehrter Richtung die Türe nur mit zusätzlichem grossen Kraftaufwand geschlossen werden kann. Die Infrastruktur kann so aufgrund der Druckspitzen erheblichen Schaden nehmen oder es kann für die sich in der Nähe befindenden Personen sogar eine Verletzungsgefahr bestehen.

Die vorliegende Erfindung stellt sich nunmehr die Aufgabe, die Druckspitze, die bei aktivierter Rauchschutzdruckanlage im zu schützenden Bereich des Gebäudes durch eine sich schliessende Tür verursacht wird, zu vermindern oder gar zu vermeiden.

Diese Aufgabe lösen der Türschliesser gemäss Patentanspruch 1 und das Verfahren zur Steuerung einer Rauchschutzdruckanlage mit diesem Türschliesser gemäss Patentanspruch 9. Weitere Merkmale und Ausführungsbeispiele gehen aus den abhängigen Ansprüchen hervor und deren Vorteile sind in der nachfolgenden Beschreibung erläutert.

Grundlage der Erfindung ist ein Türschliesser, welcher neben seiner herkömmlichen Funktion als Türschliesser auch zur Messung des Öffnungswinkels der Tür, an welcher er befestigbar ist, geeignet ist. Der gemessene Öffnungswinkel der Tür wird der Rauchschutzdruckanlage übermittelt, damit der Schliessvorgang der Tür überwacht und die Leistung der Rauchschutzdruckanlage in Abhängigkeit des Öffnungswinkels der Tür möglichst unmittelbar angepasst werden kann. Die Rauchschutzdruckanlage kann somit erkennen, dass eine Tür des zu schützenden Bereich sich schliesst und ihre Leistung in Abhängigkeit des Öffnungswinkels reduzieren, um eine Druckspitze im zu schützenden Bereich zu vermindern oder gar zu vermeiden.

Die Zeichnungen zeigen:
- Figur 1a: Bandseitige Montage des Türschliessers
- Figur 1b: Gegenbandseitige Montage des Türschliessers
- Figuren 2a-e: Ausführungsvarianten des Türschliessers
- Figur 3a: Schnitt durch den Türschliesser mit Zahnrad und Zahnstange
- Figur 3b: Schnitt durch den Türschliesser mit Kurvenscheibe und Kraftübertragungsrollen
- Figur 4: Türschliesser, verbunden mit einer fernen Einheit

Die Figuren stellen mögliche Ausführungsbeispiele dar, welche in der nachfolgenden Beschreibung erläutert werden.

Der erfindungsgemässe Türschliesser hat einen herkömmlichen Aufbau mit einem Gehäuse 1, einem mit dem Gehäuse verbundenen Arm 2 und eine Betätigungseinheit 3 zur Ausübung einer Dreh-, Zug- oder Druckkraft auf den Arm 2 (Figuren 1a-b). Im montierten Zustand wird das Gehäuse 1 an einer Tür angeordnet, der Arm 2 wird mit dem Türrahmen verbunden (oder umgekehrt) und wenn die Tür sich bewegt, wird der Arm 2 gegenüber dem Gehäuse 1 bewegt. Die Erfindung liegt darin, dass der Arm 2 am Gehäuse 1 linear verschiebbar verbunden ist oder der Türschliesser ein anderes mit dem Arm 2 verbundenes und linear verschiebbares Bauteil umfasst, in welchem Fall der Türschliesser einen Linear-Sensor 6 zur Messung der linearen Position des Arms 2 oder des damit verbundenen Bauteils relativ zum Gehäuse 1 aufweist. Alternativ kann der Arm 2 am Gehäuse 1 auch drehbar verbunden sein oder der Türschliesser umfasst ein anderes mit dem Arm 2 verbundenes und drehbares Bauteil, in welchem Fall der Türschliesser einen Drehwinkel-Sensor 7 zur Messung des Drehwinkels des Arms 2 oder des damit verbundenen Bauteils relativ zum Gehäuse 1 aufweist. Durch Kalibrierung kann aus der gemessenen Position des Arms 2 oder des damit verbundenen Bauteils der Türöffnungswinkel ermittelt werden.

Vorzugsweise umfasst die Betätigungseinheit 3 mindestens eine Feder 3a, 3b, die auf den Arm 2 eine Dreh-, Zug- oder Druckkraft ausübt, mit welcher die Tür stets in Richtung der geschlossenen Position gezwungen wird. Die Betätigungseinheit 3 muss nicht unbedingt im oder am Gehäuse 1 angeordnet werden, sondern kann sich auch am anderen Ende des Arms befinden. Nachfolgend ein Paar Beispiele möglicher Ausführungsvarianten des erfindungsgemässen Türschliessers:
- Der Arm 2 ist mit dem Gehäuse 1 drehbar verbunden. Die Betätigungseinheit 3 ist im oder am Gehäuse 1 angeordnet und ist zur Ausübung einer Drehkraft auf den Arm 2 geeignet (Figur 2a).
- Der Arm 2 ist mit dem Gehäuse 1 linear verschiebbar verbunden. Die Betätigungseinheit 3 ist im oder am Gehäuse 1 angeordnet und ist zur Ausübung einer Zug- und/oder Druckkraft auf den Arm 2 geeignet (Figur 2b).
- Der Arm 2 ist mit dem Gehäuse 1 drehbar verbunden. Die Betätigungseinheit 3 ist am anderen, mit dem Gehäuse 1 nicht verbundenen Ende des Arms 2 angeordnet und ist zur Ausübung einer Drehkraft auf den Arm 2 geeignet (Figur 2c).

- Der Arm 2 ist mit dem Gehäuse 1 drehbar verbunden. Die Betätigungseinheit 3 ist am anderen, mit dem Gehäuse nicht verbundenen Ende des Arms 2 angeordnet und ist zur Ausübung einer Zug- und/oder Druckkraft auf den Arm 2 geeignet (Figur 2d).
- Der Arm 2 ist mit dem Gehäuse 1 linear verschiebbar verbunden. Die Betätigungseinheit 3 ist am anderen, mit dem Gehäuse nicht verbundenen Ende des Arms 2 angeordnet und ist zur Ausübung einer Drehkraft auf den Arm 2 geeignet (Figur 2e).

So wie es aus den Figuren 1a-b hervorgeht, kann der Türschliesser sowohl bandseitig wie auch gegenbandseitig an der Tür montiert werden. Dies gilt auch für die Ausführungsvarianten gemäss Figuren 2a-e, bei welchen das Gehäuse 1 stets mit der Tür verbunden ist. Das Gehäuse 1 kann auch mit dem Türrahmen verbunden werden.

Wenn der Arm 2 mit dem Gehäuse 1 linear verschiebbar verbunden ist, kann das Gehäuse 1 mit einer Gleitschiene 4 versehen werden, in welcher das mit dem Gehäuse 1 verbundene Ende des Arms 2 gleitbar gelagert ist. Wenn die Betätigungseinheit 3 am anderen, mit dem Gehäuse 1 nicht verbundenen Ende des Arms 2 angeordnet ist und zur Ausübung einer Zug- und/oder Druckkraft auf den Arm 2 geeignet ist, kann die Betätigungseinheit 3 in oder an einer Gleitschiene 4 angeordnet werden, in welcher das nicht mit dem Gehäuse 1 verbundene Ende des Arms 2 gleitbar gelagert ist.

Wenn kein Ende des Arms 2 in einer Gleitschiene 4 verschiebbar gelagert ist, kann der Arm 2 mindestens zwei Armteile 22, 23 umfassen, die drehbar miteinander verbunden sind (s. z.B. Figuren 1a-b).

Wenn die Betätigungseinheit 3 zur Ausübung einer Drehkraft auf den Arm 2 geeignet ist, weist der Arm 2 eine Achse 21 auf, um welche er drehbar ist. Von Vorteil ist es, wenn die Betätigungseinheit 3 auf diese Achse 21 einwirkt. Die Betätigungseinheit 3 übt entweder direkt eine Drehkraft auf den Arm 2 aus, oder sie übt eine Zug- oder Druckkraft aus, welche durch geeignete Mittel in eine Drehkraft umgewandelt wird. Diese Mittel umfassen einerseits ein linear verschiebbares Mittel zur Übertragung einer Zug- und Druckkraft 5 und andererseits ein drehbares Mittel zur Umwandlung einer Zug- und Druckkraft in einer Drehkraft 24. In einer möglichen Ausführungsvariante des Türschliessers ist das Mittel zur Übertragung einer Zug- und Druckkraft 5 eine Zahnstange 5 und das Mittel zur Umwandlung einer Zug- und Druckkraft in einer Drehkraft 24 ist ein Zahnrad 24 (Figur 3a). Das mit der Achse 21 verbundene Zahnrad 24 ist mit der Zahnstange 5 derart verzahnt, dass eine Drehung des Zahnrads 24 in eine lineare Bewegung der Zahnstange 5 übersetzt wird und umgekehrt. In einer alternativen Ausführungsvariante des Türschliessers ist das Mittel zur Übertragung einer Zug- und Druckkraft 5 eine Kraftübertragungsrolle 5 und das Mittel zur Umwandlung einer Zug- und Druckkraft in einer Drehkraft 24 ist eine Kurvenscheibe 24 (Figur 3b). Die Kraftübertragungsrolle 5 wird durch die Betätigungseinheit 3 gegen den Rand der Kurvenscheibe 24 gezwungen, und aufgrund des ungleichförmigen Rands der Kurvenscheibe 24 wird eine Drehung der Achse 21 und der damit verbundenen Kurvenscheibe 24 in eine lineare Bewegung der Kraftübertragungsrolle 5 übersetzt und umgekehrt. Um die Kraftübertragung in die zwei Drehrichtungen und in die zwei linearen Bewegungsrichtungen zu ermöglichen, ist es von Vorteil, wenn das Mittel zur Übertragung einer Zug- und Druckkraft 5 zwei Kraftübertragungsrollen 5 umfasst, die auf gegenüberliegenden Seiten des Randes der Kurvenscheibe 24 angeordnet sind.

Der Linear-Sensor 6 misst die Position eines sich linear verschiebenden Bauteils des Türschliessers, beispielsweise die Position des Endes des Arms 2, welches in der Gleitschiene 4 gleitbar gelagert ist. Alternativ kann der Linear-Sensor 6 auch die Position des Mittels zur Übertragung einer Zug- und Druckkraft 5, beispielsweise der Zahnstange 5 oder der Kraftübertragungsrolle 5 messen. Durch Kalibrierung kann aus dieser gemessenen linearen Position der Türöffnungswinkel ermittelt werden. Der Drehwinkel-Sensor 7 misst die Drehposition eines sich drehenden Bauteils des Türschliessers, beispielsweise die Drehposition der Achse 21 des Arms 2. Alternativ kann der Drehwinkel-Sensor 7 auch die Drehposition des Mittels zur Umwandlung einer Zug- und Druckkraft in einer Drehkraft 24, beispielsweise des Zahnrads 24 oder der Kurvenscheibe 24 messen. Durch Kalibrierung kann aus dieser gemessenen linearen Position der Türöffnungswinkel ermittelt werden.

Vorzugsweise gibt der Linear-Sensor 6 bzw. der Drehwinkel-Sensor 7 ein Ausgangssignal 10 aus, welches an eine ferne Einheit 9 übertragbar ist, beispielsweise an eine Steuerungseinheit der Rauchschutzdruckanlage (Figur 4). Dieses Ausgangssignal 10 kann mit Kabel oder kabellos und durch den Linear-Sensor 6 bzw. den Drehwinkel-Sensor 7 selbst oder durch einen separaten Sender 8 übermittelt werden. In der bevorzugten Ausführungsvariante der Erfindung wird der Linear-Sensor 6 bzw. der Drehwinkel-Sensor 7 über eine Kabelverbindung angesteuert, beispielsweise mit einer Spannung von 24VDC und hat ein Ausgangssignal von 4 bis 20 mA. Dieses Ausgangssignal des Sensors wird in einer zentralen Steuerung der Rauchdruckanlage erfasst und ausgewertet.

Das Ausgangssignal 10 kann die gemessene Position des sich linear verschiebenden bzw. drehenden Bauteils des Türschliessers sein oder den davon abgeleiteten Türöffnungswinkel enthalten. Falls das Ausgangssignal 10 den Türöffnungswinkel enthält, kann der Türschliesser mit einem Prozessor 11 versehen werden, in welchem die Kalibrierung gespeichert ist und der zur Umrechnung der gemessenen Position des sich linear verschiebenden bzw. drehenden Bauteils des Türschliessers in den entsprechenden Türöffnungswinkel programmiert ist. Die Energie für den Betrieb des Linear-Sensors 6 bzw. des Drehwinkel-Sensors 7, des Prozessors 11 und des Senders 8 könnte beim Öffnen der Tür in die Betätigungseinheit 3 gespeichert werden und beim Schliessen der Tür durch einen kleinen Stromgenerator in Strom umgewandelt werden.

In einer alternativen Ausführungsvariante gibt der Türschliesser kein Signal aus, sondern der Linear-Sensor 6 bzw. der Drehwinkel-Sensor 7 ist derart gestaltet, dass eine physikalische Grösse davon abhängig vom Türöffnungswinkel geändert wird, und diese physikalische Grösse wird durch eine externe Einheit, beispielsweise durch die Rauchschutzdruckanlage, aus der Entfernung mit Kabel oder kabellos gemessen. Beispielsweise kann der elektrische Widerstand zwischen zwei Elektroden des Linear-Sensors 6 bzw. des Drehwinkel-Sensors 7 in Abhängigkeit von der Position des sich linear verschiebenden bzw. drehenden Bauteils des Türschliessers variieren.

Besonders vorteilhaft ist es, wenn mit dem Linear-Sensor 6 bzw. mit dem Drehwinkel-Sensor 7 nicht nur der Türöffnungswinkel gemessen wird, sondern auch geprüft werden kann, ob der Türschliesser überhaupt an der Tür montiert und betriebsfähig ist. Ziel ist, eine Demontage des Türschliessers von der Tür, einen Bruch des Türschliessers oder eine Störung der Kommunikation zwischen dem Türschliesser und einer fernen Einheit 9 (z.B. aufgrund eines Kabelbruchs) erkennen zu können. Dafür ist vorgesehen, dass das Ausgangssignal 10 oder die messbare physikalische Grösse des Linear-Sensors 6 bzw. des Drehwinkel-Sensors 7 anders ist, wenn der Türschliesser an der Tür montiert ist und betriebsfähig ist, als wenn er nicht an der Tür montiert ist oder nicht betriebsfähig ist. Dies kann beispielsweise wie folgt technisch umgesetzt werden: Der sich linear verschiebende bzw. drehende Bauteils des Türschliessers, dessen Position durch den Linear-Sensor 6 bzw. durch den Drehwinkel-Sensor 7 gemessen wird, ist im Gehäuse 1 zwischen einer ersten Endposition und einer zweiten Endposition linear bewegbar bzw. drehbar und wird durch die Betätigungseinheit 3 immer in Richtung der ersten Endposition gedrückt, gezogen oder gedreht. Im montierten Zustand des Türschliessers wird dieser Bauteil aber nur innerhalb eines kleineren Bereichs zwischen der ersten und der zweiten Endposition bewegt, wenn die Tür geöffnet und geschlossen wird, und erreicht im montierten Zustand des Türschliessers nie die erste Endposition. So können das Ende des Arms 2, welches in der Gleitschiene 4 gleitbar gelagert ist, oder das Mittel zur Übertragung einer Zug- und Druckkraft 5, beispielsweise die Zahnstange 5 oder die Kraftübertragungsrolle 5, im Gehäuse 1 zwischen einer ersten Endposition und einer zweiten Endposition linear bewegbar sein, durch die Betätigungseinheit 3 immer in Richtung der ersten Endposition gedrückt oder gezogen werden aber im montierten Zustand des Türschliessers nie die erste Endposition erreichen. So können auch die drehbare Achse 21 des Arms 2 oder das Mittel zur Umwandlung einer Zug- und Druckkraft in einer Drehkraft 24, beispielsweise das Zahnrads 24 oder die Kurvenscheibe 24, im Gehäuse 1 zwischen einer ersten Endposition und einer zweiten Endposition linear bewegbar sein, durch die Betätigungseinheit 3 immer in Richtung der ersten Endposition gedreht werden aber im montierten Zustand des Türschliessers nie die erste Endposition erreichen. Bei der Montage des Türschliessers wird die Betätigungseinheit 3 vorgespannt und der sich linear verschiebenden bzw. drehenden Bauteils des Türschliessers, dessen Position durch den Linear-Sensor 6 bzw. durch den Drehwinkel-Sensor 7 gemessen wird, wird von dessen ersten Endposition weg bewegt. Falls der Türschliesser oder der Arm 2 demontiert werden, wird dieses Bauteil durch die Betätigungseinheit 3 sofort in seine erste Endposition bewegt. Der Linear-Sensor 6 bzw. der Drehwinkel-Sensor 7 wird also einen Wert ermitteln, der sich ausserhalb des normalen Betriebsbereichs befindet und durch die ferne Einheit 9 als Zeichen einer Demontage oder Beschädigung des Türschliessers erkannt wird. Dies kann beispielsweise ein Alarm oder Reparaturarbeiten auslösen und vermeidet, dass im Brandfall die Funktion einer Rauchdruckanlage aufgrund von falschem Input betreffend den Türöffnungswinkel beeinflusst wird. Besonders vorteilhaft ist es, wenn das Ausgangssignal 10 unter normalen Bedingungen immer einen Wert enthält, der sich über einem gewissen Minimalwert befindet, und dieser Wert bei einer Störung niedriger oder null ist. Somit kann auch ein Kabelbruch oder eine Fehlfunktion eines Senders 8 detektiert werden, falls die ferne Einheit 9 vom Türschliesser kein Ausgangssignal 10 mehr bekommt. Solange der Linear-Sensor 6 bzw. der Drehwinkel-Sensor 7 einen Wert ermittelt, der sich innerhalb des normalen Betriebsbereichs befindet, kann davon ausgegangen werden, dass der Türschliesser betriebsfähig ist.

Im Brandfall wird die Rauchschutzdruckanlage eines Gebäudes hochgefahren, um in einem zu schützenden Bereich einen Überdruck zu erzeugen. Diese zu schützende Zone weist mindestens eine Tür auf, die mit dem erfindungsgemässen Türschliesser versehen ist. Die Rauchschutzdruckanlage ist meistens mit einem Drucksensor versehen, der im zu schützenden Bereich angeordnet ist und als Basis für die Steuerung der Rauchschutzdruckanlage dient, so dass im zu schützenden Bereich ein definierter Überdruck aufrechterhalten wird. Im stationären Zustand sind alle Türen des zu schützenden Bereichs geschlossen und die Rauchschutzdruckanlage wird gemäss einer ersten Leistungsstufe betrieben, mit welcher die Rauchschutzdruckanlage den Druckverlust durch die verschiedenen Leckagestellen des zu schützenden Bereichs kompensiert und darin einen konstanten Überdruck aufrecht erhält. Die Öffnung der Tür, die mit dem Türschliesser versehen ist, verursacht einen Druckabfall im zu schützenden Bereich, der durch den Drucksensor detektiert wird und die Rauchschutzdruckanlage wird in Reaktion darauf gemäss einer zweiten, erhöhten Leistungsstufe betrieben, mit welcher die Rauchschutzanlage versucht, den zusätzlichen Druckverlust durch die geöffnete Tür zu kompensieren, und den definierten Überdruck wiederherzustellen. Beim Schliessen der Tür wird der sich reduzierende Türöffnungswinkel durch den Türschliesser ermittelt und die Rauchschutzdruckanlage wird vor dem vollständigen Schliessen der Tür gemäss mindestens einer dritten Leistungsstufe zwischen der ersten und der zweiten Leistungsstufe betrieben. Durch die Reduktion der Leistung der Rauchschutzdruckanlage in Abhängigkeit vom Türöffnungswinkel und in jeden Fall vor dem vollständigen Schliessen der Tür wird nach dem Schliessen der Tür die Druckspitze im zu schützenden Bereich vermindert oder sogar komplett vermieden. Der Schliessvorgang der Tür wird dank des Türschliessers durch die Rauchdruckanlage unmittelbar erkannt und ihre Leistung kann in Reaktion darauf unmittelbar angepasst werden. Die Zeitverzögerung, die sich durch die Steuerung der Rauchdruckanlage ausschliesslich basierend auf die Druckmessung im zu schützenden Bereich ergibt, und welche darin eine Druckspitze verursacht, wird vermieden. Besonders vorteilhaft ist es, wenn es zwischen der ersten und der zweiten Leistungsstufe nicht nur eine dritte Leistungsstufe gibt, sondern mehrere Stufen, oder die Leistung der Rauchschutzdruckanlage kann stufenlos reduziert werden. Ab welchem Türöffnungswinkel, wie schnell und bis zu welcher Stufe die Leistung der Rauchschutzdruckanlage beim Schliessen der Tür optimal zu reduzieren ist, kann durch Tests oder Simulationen für jeden konkreten Einsatz bestimmt werden.

Es bieten sich zahlreiche Anwendungen für den vorgestellten Türschliesser an. Die Überwachung des Öffnungswinkels einer Tür kann beispielsweise auch im Rahmen der Überwachung eines Gebäudes und des Schutzes vor Intrusionen von Interesse sein.

## Patentansprüche

1. Türschliesser umfassend
ein Gehäuse (1),
einen mit dem Gehäuse (1) verbundenen Arm (2) und
eine Betätigungseinheit (3) zur Ausübung einer Dreh-, Zug- oder Druckkraft auf den Arm (2),
**gekennzeichnet durch**
einen Linear-Sensor (6) zur Messung der linearen Position des Arms (2) oder eines damit verbundenen Bauteils relativ zum Gehäuse (1)
oder einen Drehwinkel-Sensor (7) zur Messung der Drehposition des Arms (2) oder eines damit verbundenen Bauteils relativ zum Gehäuse (1).

2. Türschliesser gemäss Anspruch 1 mit einem Linear-Sensor (6),
**dadurch gekennzeichnet, dass**
der Linear-Sensor (6) zur Messung der linearen Position des mit dem Gehäuse (1) verschiebbar verbundenen Arms (2) oder eines anderen mit dem Arm (2) verbundenen und sich linear verschiebenden Bauteils des Türschliessers geeignet ist, der Linear-Sensor (6) zur Ausgabe eines Ausgangssignals (10) geeignet ist, welches die gemessene Position des Arms (2) oder des damit verbundenen Bauteils oder den davon abgeleiteten Türöffnungswinkel enthält, und
der Linear-Sensor (6) oder ein separater Sender (8) zur Übertragung dieses Ausgangssignals (10) an eine ferne Einheit (9) geeignet ist.

3. Türschliesser gemäss Anspruch 1 mit einem Linear-Sensor (6),
**dadurch gekennzeichnet, dass**
der Linear-Sensor (6) zur Messung der linearen Position des im Gehäuse (1) gleitbar gelagerten Arms (2) oder eines anderen mit dem Arm (2) verbundenen und sich linear verschiebenden Bauteils des Türschliessers geeignet ist und eine messbare physikalische Grösse des Linear-Sensors (6) vom Türöffnungswinkel abhängt.

4. Türschliesser gemäss Anspruch 2 oder 3
**dadurch gekennzeichnet, dass**
das Ausgangssignal (10) bzw. die messbare physikalische Grösse des Linear-Sensors (6) anders ist, wenn der Türschliesser an einer Tür montiert ist, als wenn er nicht an einer Tür montiert ist.

5. Türschliesser gemäss Anspruch 1 mit einem Drehwinkel-Sensor (7),
**dadurch gekennzeichnet, dass**
der Drehwinkel-Sensor (7) zur Messung der linearen Position des mit den Gehäuse (1) drehbar verbundenen Arms (2) oder eines anderen mit dem Arm (2) verbundenen und sich drehenden Bauteils des Türschliessers geeignet ist,
der Drehwinkel-Sensor (7) zur Ausgabe eines Ausgangssignals (10) geeignet ist, welches die gemessene Position des Arms (2) oder des damit verbundenen Bauteils oder den davon abgeleiteten Türöffnungswinkel enthält, und
der Drehwinkel-Sensor (7) oder ein separater Sender (8) zur Übertragung dieses Ausgangssignals (10) an eine ferne Einheit (9) geeignet ist.

6. Türschliesser gemäss Anspruch 1 mit einem Drehwinkel-Sensor (7),
**dadurch gekennzeichnet, dass**
der Drehwinkel-Sensor (7) zur Messung der linearen Position des mit den Gehäuse (1) drehbar verbundenen Arms (2) oder eines anderen mit dem Arm (2) verbundenen und sich drehenden Bauteils des Türschliessers geeignet ist und eine messbare physikalische Grösse des Drehwinkel-Sensors (7) vom Türöffnungswinkel abhängt.

7. Türschliesser gemäss Anspruch 5 oder 6
**dadurch gekennzeichnet, dass**
das Ausgangssignal (10) bzw. die messbare physikalische Grösse des Drehwinkel-Sensors (7) anders ist, wenn der Türschliesser an einer Tür montiert ist, als wenn er nicht an einer Tür montiert ist.

8. Türschliesser gemäss Anspruch 4 oder 7
**dadurch gekennzeichnet, dass**
der Arm (2) oder das damit verbundene Bauteil:
• im Gehäuse (1) zwischen einer ersten Endposition und einer zweiten Endposition linear bewegbar oder drehbar ist;
• durch die Betätigungseinheit (3) immer in Richtung der ersten Endposition gedrückt, gezogen oder gedreht wird;
• bei der Montage des Türschliessers von seiner ersten Endposition weg bewegt wird und die Betätigungseinheit (3) vorgespannt wird;
• im montierten Zustand des Türschliessers nur innerhalb eines kleineren Bereichs zwischen dessen ersten und zweiten Endposition bewegbar ist, wenn die Tür geöffnet und geschlossen wird; und
• im montierten Zustand des Türschliessers nie seine erste Endposition erreicht.

9. Verfahren zur Steuerung einer Rauchschutzdruckanlage zur Rauchfreihaltung eines zu schützenden Bereiches eines Gebäudes, wobei der zu schützende Bereich mindestens eine Tür aufweist, welche mit dem Türschliesser gemäss Anspruch 1 versehen ist,
umfassend die folgenden Verfahrensschritte:
• im Brandfall wird die Rauchschutzdruckanlage hochgefahren und es wird ein stationärer Zustand erreicht, in welchem die Tür geschlossen ist, die Rauchschutzdruckanlage auf einer ersten Leistungsstufe betrieben wird und im zu schützenden Bereich ein definierter stabiler Überdruck herrscht;
• in Reaktion auf eine Öffnung der Tür wird die Rauchschutzdruckanlage auf einer zweiten, erhöhten Leistungsstufe betrieben;
• beim Schliessen der Tür wird der sich reduzierende Türöffnungswinkel durch den Türschliesser ermittelt und die Rauchschutzdruckanlage wird vor dem vollständigen Schliessen der Tür auf mindestens einer dritten Leistungsstufe zwischen der ersten und der zweiten Leistungsstufe betrieben, so dass nach dem Schliessen der Tür eine Druckspitze im zu schützenden Bereich vermindert oder sogar komplett vermieden wird.

10. Verfahren gemäss Anspruch 9,
**dadurch gekennzeichnet, dass**
die Rauchschutzdruckanlage zwischen der ersten und der zweiten Leistungsstufe auf mehreren Leistungsstufen zwischen der ersten und der zweiten Leistungsstufe betrieben wird,
oder die Leistung der Rauchschutzdruckanlage zwischen der ersten und der zweiten Leistungsstufe stufenlos reduziert wird.
